# EUROPÄISCHE PATENTSCHRIFT

(11) **EP 3 159 271 B1**
(45) Veröffentlichungstag und Bekanntmachung des Hinweises auf die Patenterteilung: **12.12.2018**
(21) Anmeldenummer: 16192543.3
(22) Anmeldetag: 06.10.2016
(51) Int. Cl.: B65B 31/02, B65B 57/00

(54) **VAKUUMSCHUBLADE ZUM VAKUUMIEREN VON LEBENSMITTELN**
VACUUM DRAWER FOR VACUUMING FOOD
TIROIR A VIDE DESTINE À METTRE SOUS VIDE DES DENRÉES ALIMENTAIRES

(30) Priorität: 19.10.2015 DE 102015013963
(43) Veröffentlichungstag der Anmeldung: 26.04.2017
(73) Patentinhaber: MICHATEK, k.s., 07101 Michalovce (SK)
(72) Erfinder: Bocks, Stefan, 83112 Frasdorf (DE); Harlander, Florian, 6342 Niederndorf (AT); Kopfensteiner, Peter, 6341 Ebbs (AT)
(74) Vertreter: Zinnecker, Armin

(56) Entgegenhaltungen:
- EP-A1- 2 862 807
- EP-A2- 2 390 086
- DE-B1- 1 640 394
- US-A1- 2014 069 057

## Beschreibung

Die Erfindung betrifft eine Vakuumschublade zum Vakuumieren von Lebensmitteln nach dem Oberbegriff des Anspruchs 1.

Vakuumiergeräte umfassen eine Vakuumkammer, in die ein geeignetes Behältnis, beispielsweise in Form eines versiegelbaren Beutels, eingelegt wird. Innerhalb der Kammer erstreckt sich ein Schweißbalken, der in vertikaler Richtung höhenverstellbar ist. Das mit Lebensmitteln befüllte Behältnis wird in die Vakuumkammer eingelegt, diese im Anschluss über einen Deckel luftdicht verschlossen, um mittels einer Vakuumpumpe ein Kammervakuum zu erzeugen.

Da der Schweißbalken zunächst in geöffneter Stellung positioniert ist, kann auch die Luft aus dem Behältnis abgesaugt werden. Im Anschluss wird der Schweißbalken höhenverstellt und der Beutel zwischen Schweißbalken und Gegenstelle eingeklemmt. Über die zugeführte Schweißenergie wird der Beutel versiegelt.

Die Vakuumschublade weist eine Sicherheitseinrichtung auf, die gewährleistet, dass der Schweißbalken nur dann mit Energie versorgt werden kann, wenn der Deckel geschlossen ist. Andernfalls besteht eine Verletzungsgefahr von Personen, die den Schweißbalken berühren und sich Verbrennungen zuziehen könnten. Eine bekannte Sicherheitseinrichtung arbeitet in Abhängigkeit von der Stellung des Deckels. Wenn diese Sicherheitseinrichtung fehlerhaft arbeitet, kann es vorkommen, dass der Schweißbalken mit Energie versorgt und geheizt wird, obwohl der Deckel offen ist.

Aus der EP 2 862 807 A1 ist eine Vakuumschublade nach dem Oberbegriff des Anspruchs 1 bekannt.

Aufgabe der Erfindung ist es, eine Vakuumschublade der eingangs angegebenen Art mit einer verbesserten Sicherheitseinrichtung vorzuschlagen.

Erfindungsgemäß wird diese Aufgabe durch die Merkmale des Anspruchs 1 gelöst. Die Vakuumschublade zum Vakuumieren von Lebensmitteln umfasst eine Vakuumkammer, die durch einen betätigbaren Deckel luftdicht verschließbar ist und in der ein verstellbarer Schweißbalken angeordnet ist. Der Deckel kann teilweise oder vollständig aus Glas bestehen.

Die Vakuumschublade umfasst ferner einen Schalter, der eine Energieversorgung des Schweißbalkens ermöglicht und der eine mit der Vakuumkammer verbundene Unterdruckkammer aufweist, die von einer Membran begrenzt ist. An der Membran ist eine Zylinderstange befestigt. Die Zylinderstange weist eine geneigte Betätigungsfläche zum Betätigen einer Schaltnocke auf.

Wenn in der Vakuumkammer ein Vakuum erzeugt wird, wird in der Unterdruckkammer der Druck in gleicher Weise abgesenkt. Auf der von der Unterdruckkammer abgewandten Seite der Membran bleibt der Druck gleich. Dadurch wird die elastische Membran in Richtung der Unterdruckkammer verformt. Die an der Membran befestigte Zylinderstange wird dadurch in entsprechender Weise bewegt. Wenn das erzeugte Vakuum ein bestimmtes Ausmaß erreicht hat, kann die geneigte Betätigungsfläche an der Zylinderstange die Schaltnocke betätigen, wodurch die Energiezufuhr an den Schweißbalken eingeschaltet werden kann.

Durch die Verbindung der Unterdruckkammer des Schalters mit der Vakuumkammer der Vakuumschublade ist gewährleistet, dass die Schaltnocke nur dann betätigt werden kann, wenn in der Vakuumkammer ein bestimmtes Vakuum herrscht, was wiederum nur dann möglich ist, wenn der Deckel der Vakuumschublade geschlossen ist. Dadurch ist gewährleistet, dass der Schweißbalken nur bei geschlossenem Deckel mit Energie versorgt werden kann, wodurch eine Verletzungsgefahr von Personen ausgeschlossen wird.

Dadurch, dass die Zylinderstange eine geneigte Betätigungsfläche zum Betätigen der Schaltnocke aufweist verläuft die Bewegungsrichtung der Schaltnocke quer, vorzugsweise in einem rechten Winkel, zur Bewegungsrichtung der Zylinderstange. Hierdurch ist eine platzsparende Anordnung möglich. Insbesondere kann die Zylinderstange in vertikaler Richtung angeordnet sein, so dass eine vertikale Bewegung der Zylinderstange in eine horizontale Bewegung der Schaltnocke umgelenkt werden kann.

Vorteilhafte Weiterbildungen sind in den Unteransprüchen beschrieben.

Vorteilhaft ist es, wenn die Betätigungsfläche der Zylinderstange kegelförmig ist. Eine derartige Betätigungsfläche ist besonders einfach herstellbar.

Die Betätigungsfläche der Zylinderstange ist vorzugsweise an dem dem Vakuumzylinder abgewandten Ende der Zylinderstange angeordnet. Sie befindet sich vorzugsweise auf der dem Vakuumzylinder abgewandten Seite des Gehäuses des Schalters.

Die Vakuumschublade ist zweckmäßigerweise zum Einbau innerhalb eines Möbelstückes geeignet. Die Abmessung der Vakuumschublade entspricht vorzugsweise etwaigen Normvorgaben für die Dimensionierung eines derartigen Möbelstückes. Insbesondere dient die Vakuumschublade zum Einbau in eine Küchenschublade.

Dementsprechend betrifft die Erfindung auch ein Möbelstück mit eingebauter Vakuumschublade gemäß der vorliegenden Erfindung. Sowohl das Möbelstück als auch die Vakuumschublade zeichnen sich folglich durch dieselben Vorteile und Eigenschaften aus, wie sie bereits verdeutlicht wurden. Auf eine wiederholende Beschreibung wird aus diesem Grund verzichtet.

Weitere Vorteile und Eigenschaften der Erfindung sollen im folgenden anhand eines in den Zeichnungen dargestellten Ausführungsbeispiels näher erläutert werden. Es zeigen:
- Fig. 1a - 1d: die erfindungsgemäße Vakuumschublade aus vier unterschiedlichen Blickwinkeln,
- Fig. 2: einen Schalter zum Betätigen des Schweißbalkens der Vakuumschublade in einer perspektivischen Ansicht von schräg oben,
- Fig. 3: den Schalter gemäß Fig. 2 in einer Seitenansicht,
- Fig. 4: den Schalter gemäß Fig. 2 und 3 in einer Ansicht von schräg unten,
- Fig. 5: eine der Fig. 1a entsprechende Darstellung der Vakuumschublade mit einer offenen Seitenfläche,
- Fig. 6: eine der Fig. 1a entsprechende Darstellung der Vakuumschublade mit einer teilweise offenen Seitenfläche und
- Fig. 7: eine der Fig. 5 entsprechende Darstellung der Vakuumschublade mit geschlossenem Deckel.

Die Figuren 1a - 1d und 5 - 7 zeigen die erfindungsgemäße Vakuumschublade aus unterschiedlichen Blickwinkeln. Figur 1a zeigt eine perspektivische Darstellung von rechts oben, Figur 1b entspricht einer Seitendarstellung, Figur 1c einer Draufsicht und Figur 1d einer Frontansicht. Die Schublade eignet sich für den Einsatz in einem Küchenmöbel, da sie sich durch eine Einbauhöhe von ca. 140 mm auszeichnet und demnach dem Normmaß von Einbauküchen entspricht.

Die Vakuumschublade umfasst einen Schubladenauszug 10, der in einem Schubladenkorpus 12 über seitliche Führungsschienen längsverschieblich geführt ist. Im dargestellten Ausführungsbeispiel ist die Frontabdeckung 11 grifflos, der Schubladenauszug ist als Push-Pull-Einrichtung zum Öffnen und Schließen konstruiert. Innerhalb des Schubladenauszuges ist eine Vakuumkammer 20 gelagert, die mit einer Vakuumpumpe der Vakuumschublade strömungstechnisch gekoppelt ist, um die Luft aus der verschlossenen Vakuumkammer 20 abzupumpen. Die Vakuumkammer 20 kann über den schwenkbar an der Kammer 20 montierten Deckel 21 luftdicht verschlossen werden. Der Deckel 21 selbst kann aus Designgründen aus Glas gefertigt sein.

Für das Versiegeln eines eingelegten Beutels dient ein Schweißbalken 22, der sich im Kammerinneren in Auszugsrichtung der Schublade erstreckt. Ein mit Lebensmitteln befüllter Beutel wird zum Vakuumieren in die Kammer 20 eingelegt und der Deckel 21 luftdicht verschlossen. Nach dem Auspumpen der Kammer 20 mittels der nicht dargestellten Vakuumpumpe kann der Beutel mittels des Schweißbalkens 22 versiegelt werden. Dazu wird die zu versiegelnde Beutelöffnung auf dem Schweißbalken 22 abgelegt, der diesen nach dem Vakuumieren gegen eine Andruckstelle drückt und durch Hitzeeinwirkung versiegelt. Der Balken 22 kann entweder an einen am Deckel 21 befestigten Gegendruckbalken 23 oder gegen eine alternative Anpressfläche gepresst werden.

Die Vakuumpumpe sitzt hinter der Kammer 20 am hinteren Teil des Schubladenauszuges 10. Die Vakuumpumpe ist mit der Vakuumkammer 20 strömungstechnisch gekoppelt und pumpt zur Vakuumerzeugung die Luft aus der Kammer 20 ab. Aufgrund der bodenseitigen Montage der Vakuumpumpe an dem Schubladenauszug 11 wird diese beim Ausfahren des Schubladenauszuges 11 mit der Kammer 20 mitbewegt. Die Vakuumpumpe ist als ölgeschmierte Drehschiebervakuumpumpe ausgestaltet.

Der in Fig. 2, 3 und 4 gezeigte Schalter 40 ist in dem Schubladenauszug 10 der Vakuumschublade außerhalb der Vakuumkammer 20 angeordnet. Er umfasst ein Gehäuse 41, das aus einem Oberdeckel 42 und einem Unterdeckel 43 besteht, die miteinander verbunden, nämlich verschraubt sind. An dem Gehäuse 41, nämlich an dem Oberdeckel 42, ist ein Anschlussstutzen 44 vorgesehen, an dem eine Vakuumleitung anschließbar ist, die zu der Vakuumkammer 20 führt. In dem Gehäuse 41 ist eine Membran angeordnet, die den Innenraum des Gehäuses 41 in zwei Kammern teilt, nämlich eine Unterdruckkammer und eine Überdruckkammer. Die Membran verläuft im wesentlichen quer zur Achsrichtung des Gehäuses 41. Der Anschlussstutzen 44 ist mit der Unterdruckkammer verbunden. Die Unterdruckkammer befindet sich im wesentlichen im Bereich des Oberdeckels 42. Die Überdruckkammer befindet sich im wesentlichen im Bereich des Unterdeckels 43.

An der Membran ist eine Zylinderstange 45 befestigt, die mittig in Achsrichtung des Gehäuses 41 verläuft. Die Zylinderstange 45 ragt auf beiden Seiten aus dem Gehäuse 41 heraus. Sie weist eine geneigte Betätigungsfläche 47 zum Betätigen einer Schaltnocke 48 auf, die kegelförmig ausgebildet ist und die an dem der Unterdruckkammer abgewandten Ende der Zylinderstange 45 angeordnet ist. Die Schrägfläche der geneigten Betätigungsfläche 47 weist mit zunehmender Entfernung von der Unterdruckkammer nach außen. Die Schaltnocke 48 befindet sich an einem Schaltelement 49, das an dem Gehäuse 41, nämlich dem Unterdeckel 43 befestigt ist und das Kontakte 50 zum Anschluss elektrischer Leitungen aufweist, die mit dem Schweißbalken 22 verbunden sind. Die Schaltnocke 48 ist in einer Richtung quer zur Längsrichtung der Zylinderstange 45 beweglich. Im Ausführungsbeispiel verläuft die Zylinderstange 45 in vertikaler Richtung, während die Schaltnocke 48 in horizontaler Richtung beweglich ist.

Die Einbausituation der Schalter 40 ist aus Fig. 5 - 7 ersichtlich. An dem Gehäuse 41, insbesondere an dem Oberdeckel 42, ist ein Gewinde 46 vorgesehen, das von dem Oberdeckel 42 weg gerichtet ist. Es handelt sich um ein Außengewinde. Der Schalter 40 kann durch dieses Gewinde 46 mit einem Befestigungsblech 51 verschraubt werden. Das Befestigungsblech 51 verläuft unterhalb des Schweißbalkens 22 parallel zu und im Abstand von dem Schweißbalken 22. Das Gewinde 46 kann durch eine Öffnung in dem Befestigungsblech 41 hindurchgesteckt werden und mit einer Mutter 52 verschraubt werden.

Im Betrieb wird der Deckel 21 der Vakuumschublade geschlossen. Durch die Vakuumpumpe wird in der Vakuumkammer 20 ein Vakuum erzeugt. Dieses Vakuum wird durch die Leitung zu dem Anschlussstutzen 44 in die Unterdruckkammer des Schalters 40 übertragen. Dadurch wird in der Unterdruckkammer des Schalters 40 der Druck abgesenkt, während er in der ebenfalls luftdicht abgeschlossenen Überdruckkammer des Schalters 40 gleichbleibt. Hierdurch wird die elastische Membran, die die Unterdruckkammer von der Überdruckkammer trennt, in Richtung des Oberdeckels 42 und in Richtung des Gewindes 46 verformt. Die mit der Membran verbundene Zylinderstange 45 wird damit ebenfalls in Richtung des Oberdeckels 42 und in Richtung des Gewindes 46 bewegt. Das aus dem Oberdeckel 42 herausragende Ende der Zylinderstange 45 wird von dem Oberdeckel 42 weg nach oben bewegt. Gleichzeitig wird das aus dem Unterdeckel 43 herausragende, untere Ende der Zylinderstange 45 in Richtung des Unterdeckels 43 bewegt. Dadurch gelangt die geneigte Betätigungsfläche 47 mit der Schaltnocke 48 in Eingriff. Da die geneigte Betätigungsfläche 47 in Richtung nach außen verläuft, wird die Schaltnocke 48 im weiteren Verlauf der Bewegung in das Gehäuse des Schaltelements 49 hinein bewegt. Sie kann dadurch innerhalb des Schaltelements 49 einen Kontakt auslösen, der über die Kontakte 50 zu dem Schweißbalken 22 übertragen werden kann. Dadurch kann der Schweißbalken 22 mit Energie versorgt werden.

Durch den Schalter 40 ist gewährleistet, dass der Schweißbalken 22 nur dann eingeschaltet werden kann, wenn in der Vakuumkammer 20 ein Vakuum herrscht, welches wiederum nur dann erzeugt werden kann, wenn der Deckel 21 geschlossen ist. Wenn der Deckel 21 hingegen geöffnet ist, wird in der Vakuumkammer 20 kein Vakuum erzeugt, so dass sich die Zylinderstange 45 des Schalters 40 nicht bewegen kann und die Schaltnocke 48 des Schaltelements 49 nicht betätigt werden kann.

## Patentansprüche

1. Vakuumschublade zum Vakuumieren von Lebensmitteln mit einer Vakuumkammer (20), die durch einen betätigbaren Deckel (21) luftdicht verschließbar ist und in der ein verstellbarer Schweißbalken (22) angeordnet ist,
**gekennzeichnet durch**
einen Schalter (40), durch den eine Energieversorgung des Schweißbalkens (22) nur dann einschaltbar ist, wenn das erzeugte Vakuum in der Vakuumkammer (20) ein bestimmtes Ausmaß erreicht hat, wobei der Schalter (40) eine mit der Vakuumkammer (20) verbundene Unterdruckkammer aufweist, die von einer Membran begrenzt ist, an der eine Zylinderstange (45) befestigt ist, die eine geneigte Betätigungsfläche (47) zum Betätigen einer Schaltnocke (48) aufweist.

2. Vakuumschublade nach Anspruch 1, **dadurch gekennzeichnet, dass** die Betätigungsfläche (47) kegelförmig ist.

3. Vakuumschublade nach Anspruch 1 oder 2, **dadurch gekennzeichnet, dass** die Betätigungsfläche (47) an dem der Unterdruckkammer abgewandten Ende der Zylinderstange (45) angeordnet ist.

4. Möbelstück mit eingebauter Vakuumschublade nach einem der Ansprüche 1 bis 3, insbesondere Küchenschublade.

## Claims

1. Vacuum drawer for vacuum-sealing of food products, comprising a vacuum chamber (20) which is closable in an air-tight manner by an actuable lid (21) and in which an adjustable sealing bar (22) is arranged,
**characterized by**
a switch (40), by means of which an energy supply for the sealing bar (22) can be turned-on only when the generated vacuum has reached a certain level in the vacuum chamber (20), wherein the switch (40) comprises a negative-pressure chamber connected to the vacuum chamber (20), which is delimited by a membrane, on which a cylinder rod (45) is fastened, which comprises an inclined actuation surface (47) for the actuation of a switch cam (48).

2. Vacuum drawer according to claim 1, **characterized in that** the actuation surface (47) is of conical shape.

3. Vacuum drawer according to claim 1 or 2, **characterized in that** the actuation surface (47) is arranged on the end of the cylinder rod (45) that faces away from the negative-pressure chamber.

4. Furniture item with integrated vacuum drawer according to one of claims 1 to 3, in particular kitchen drawer.

## Revendications

1. Tiroir à vide destiné à mettre sous vide des denrées alimentaires avec une chambre à vide (20) qui peut être fermée hermétiquement par un couvercle (21) actionnable et dans lequel est disposée une barre de soudure (22) réglable, **caractérisé par**
un interrupteur (40) au moyen duquel une alimentation en énergie de la barre de soudage (22) ne peut être activée que lorsque le vide généré dans la chambre à vide (20) a atteint un certain niveau, l'interrupteur (40) comportant une chambre sous vide reliée à la chambre à vide (20) qui est délimitée par une membrane sur laquelle une tige cylindrique (45) est fixée qui présente une surface d'actionnement (47) inclinée pour activer une came de commutation (48).

2. Tiroir à vide selon la revendication 1, **caractérisé en ce que** la surface d'actionnement (47) a une forme conique.

3. Tiroir à vide selon la revendication 1 ou 2, **caractérisé en ce que** la surface d'actionnement (47) est disposée sur l'extrémité de la tige cylindrique (45) opposée à la chambre sous-vide.

4. Élément de mobilier avec tiroir à vide intégré selon l'une des revendications 1 à 2, en particulier un tiroir de cuisine.
